# EUROPÄISCHE PATENTSCHRIFT

(11) **EP 0 645 519 B1**
(45) Veröffentlichungstag und Bekanntmachung des Hinweises auf die Patenterteilung: **17.12.1997**
(21) Anmeldenummer: 94113836.4
(22) Anmeldetag: 03.09.1994
(51) Int. Cl.: E21B 17/07, E21B 21/00, E21B 19/08, E21B 3/04

(54) **Bohrvorrichtung mit teleskopierbarer Kellystange**
Drilling device with telescoping Kelly tube
Installation de forage avec tiges d'entraînement télescopiques

(30) Priorität: 29.09.1993 DE 4333114
(43) Veröffentlichungstag der Anmeldung: 29.03.1995
(73) Patentinhaber: Ing. G. Klemm Bohrtechnik GmbH, D-57489 Drolshagen (DE)
(72) Erfinder: Löser, Gottfried, D-57462 Olpe-Rhode (DE)
(74) Vertreter: Selting, Günther, Dipl.-Ing.

(56) Entgegenhaltungen:
- DE-C- 4 038 424
- FR-A- 2 439 289

## Beschreibung

Die Erfindung betrifft eine Kellystangen-Bohrvorrichtung, die insbesondere für Pfahlbohrungen geeignet ist.

Bei der Herstellung von Gründungsbohrungen für Pfähle werden Kellystangen eingesetzt, welche teleskopierbar sind, um ohne Verlängerungssegmente Bohrtiefen zu erreichen, die größer als die Bohrmastlänge sind. Die Kellystange besteht aus einem Außenrohr und mindestens einem darin angeordneten und aus diesem heraus verschiebbaren Teleskoprohr, welches mit dem Außenrohr verriegelbar ist, um das zum Bohren erforderliche Drehmoment und die axialen Andruckkräfte auf das Bohrwerkzeug zu übertragen. Die üblicherweise eingesetzten Bohrwerkzeuge, die am vorderen Ende des innersten Teleskoprohres befestigt werden, sind Drehbohrwerkzeuge (Bohrschnecken, Bohrkübel, Kernbohrschappen), welche das im Bohrloch befindliche Erdreich aufnehmen. Wenn das Drehbohrwerkzeug mit Erdreich gefüllt ist, wird das Kellysystem mit einem Seil hochgezogen, wobei die Rohre der Kellystange sich ineinanderschieben.

Die üblichen Kellystangen-Systeme mit Drehbohrwerkzeugen sind vorwiegend nur in nicht felsigen Böden einsetzbar, versagen jedoch, wenn im Boden Felsstücke oder ähnliche Widerstände vorhanden sind, die durch trockenes Drehbohren nicht überwunden werden können. Aus der DE-C-4 038 424 ist eine Bohreinrichtung nach dem Oberbegriff des Anspruchs 1 bekannt. Ein Druckmedium, wie Druckluft oder Druckflüssigkeit, kann durch eine Kellystange nicht zum Werkzeug geführt werden, weil das Druckmedium an den Verbindungsstellen der Rohre der Kellystange entweichen würde. Aus dem gleichen Grund sind mit einer Kellystangen-Bohrvorrichtung auch keine Spülbohrungen möglich, bei denen ein Spülmedium in das Bohrloch eingeleitet wird, um das Bohrgut auszuspülen.

Der Erfindung liegt die Aufgabe zugrunde, eine Bohrvorrichtung mit teleskopierbarer Kellystange zu schaffen, mit der auch größere Bohrwiderstände überwunden werden können und die ein Drehschlagbohren oder ein Spülbohren ermöglicht.

Die Lösung dieser Aufgabe erfolgt erfindungsgemäß mit den im Patentanspruch 1 angegebenen Merkmalen.

Bei der erfindungsgemäßen Bohrvorrichtung wird ein Druckfluid nicht unmittelbar in das Innere der Kellystange eingeleitet, sondern in eine Druckleitung, die sich in der Kellystange erstreckt. Diese Druckleitung ist an einen Drehkopf angeschlossen, welcher einen nicht mitdrehenden Stator und einen drehfest mit dem innersten Teleskoprohr der Kellystange verbundenen Rotor aufweist. Der Stator des Drehkopfs wird mit einer Fixiervorrichtung festgehalten, so daß die Druckleitung sich beim Drehen der Kellystange nicht mitdreht oder aufwickelt. Auf diese Weise wird die Druckleitung unter Verwendung eines in der Kellystange enthaltenen Drehkopfes mit dem innersten Teleskoprohr verbunden. Dadurch gelingt es, das Druckmedium an das Werkzeug heranzubringen. Das Werkzeug kann beispielsweise einen Tieflochhammer enthalten, der mit dem zugeführten Druckmedium versorgt wird und Schläge auf eine Bohrkrone ausübt. Das Werkzeug kann auch eine Spüleinrichtung enthalten, aus der das Druckmedium austritt, um Bohrgut aus dem Bohrloch auszuspülen.

Durch die Erfindung gelingt es, eine Kellystangen-Bohrvorrichtung zusätzlich mit einem Druckmedium zu betreiben, was bisher wegen der Abdichtprobleme der teleskopierbaren Kellystange nicht möglich war.

Im folgenden wird unter Bezugnahme auf die Zeichnungen ein Ausführungsbeispiel der Erfindung näher erläutert.

Es zeigen:
- Fig. 1: eine Ansicht der Bohrvorrichtung, teilweise geschnitten, während des Bohrbetriebes,
- Fig. 2: in vergrößertem Maßstab eine Darstellung von Einzelheiten aus Fig. 1 und
- Fig. 3: die Bohrvorrichtung im hochgezogenen Zustand.

Die Bohrvorrichtung weist einen Bohrmast 10 auf, der an dem Ausleger 12 eines Fahrzeugs 11 befestigt ist und senkrecht aufgestellt werden kann. An einer Längsführung 13 des Bohrmasts ist ein Schlitten 14 vertikal verfahrbar. Der Schlitten 14 trägt einen Antriebskopf 15 für die teleskopierbare Kellystange 16.

Die Kellystange 16 weist ein Außenrohr 17 und in diesem Fall ein einziges Teleskoprohr 18 auf, das im Außenrohr teleskopisch verschiebbar ist. Beide Rohre 17 und 18 können etwa die gleiche Länge haben. Sie sind durch Keilverzahnungen o.dgl. gegen gegenseitiges Verdrehen gesichert. Ferner wird das Teleskoprohr 18 im voll ausgezogenen Zustand bei Drehung der Kellystange in der einen Drehrichtung relativ zum Außenrohr 17 gegen Axialverschiebung verriegelt. Diese Verriegelung kann aufgehoben werden, wenn die Kellystange in der anderen Drehrichtung gedreht wird, so daß dann die Rohre 17 und 18 ineinandergeschoben werden können.

Das vordere Ende des Teleskoprohrs 18 ist mit einer angeschweißten Bodenplatte 19 verschlossen, die ein axial abstehendes Übergangsstück 20 aufweist. An diesem Ansatzstück 20 wird mit einem Adapter 21 das Bohrwerkzeug 22 befestigt. Bei dem dargestellten Ausführungsbeispiel besteht das Bohrwerkzeug 22 aus einem Tieflochhammer 23 und einer Bohrkrone 24.

Durch das Teleskoprohr 18 erstreckt sich über die gesamte Länge des Teleskoprohrs ein Rohr 25, welches einen Kanal 26 bildet. Das untere Ende des Rohres 25 ist an die Bodenplatte 19 angeschweißt und der Kanal 26 steht über das hohle Ansatzstück 20 mit dem Einlaß 27 des Tieflochhammers 23 in Verbindung.

Am oberen Ende des Rohres 25 befindet sich eine Anschlußmuffe 28, die geringfügig über das obere Ende des Teleskoprohres 18 hinaus vorsteht.

Das Rohr 25 ist an den Drehkopf 30 angeschlossen, der aus einem Stator 31 und einen Rotor 32 besteht. Die Anschlußmuffe 28 ist abdichtend mit dem Stator 31 verbunden. Zu dem Stator 31 führt eine flexible Druckleitung 33, welche durch den Antriebskopf 15 hindurchgeht und über Umlenkrollen 34,35 läuft. Die Druckleitung 33 wird von einer (nicht dargestellten) nachgiebigen Spanneinrichtung gespannt gehalten. Das von der Druckleitung 33 zum Drehkopf 30 gelieferte Druckfluid wird in das Rohr 25 übertragen und von diesem an das Werkzeug 22 weitergeleitet.

Während das Rohr 25 sich zusammen mit der Kellystange 16 dreht, wird der Stator 31 des Drehkopfes 30 von einer Drehsicherungsvorrichtung 36 gegen Verdrehung gesichert. Die Drehsicherungsvorrichtung 36 ist ein Rohr, das mit einer Halterung 37 an dem Schlitten 14 betestigt ist und durch den Antriebskopf 15 hindurch in das Außenrohr 17 der Kellystange 16 hineinragt. Dieses Rohr hat Leisten oder Schlitze 37, die mit Ansätzen 38 des Stators 31 zusammengreifen, so daß der Drehkopf 30 in der Drehsicherungsvorrichtung 36 axial bewegt werden kann, dabei jedoch gegen Verdrehung gesichert ist.

An dem Stator 31 befindet sich ferner eine Halterung 39 für ein Zugseil 40. Dieses Zugseil verläuft durch das Rohr 36 hindurch über am oberen Ende des Bohrmasts 10 vorgesehene Umlenkrollen 41,42 zu einer Seilwinde 43, die angetrieben werden kann, um das Teleskoprohr 28 zusammen mit dem Werkzeug 22 hochzuziehen.

Bei dem dargestellten Ausführungsbeispiel ist das obere Ende des Bohrlochs 44 durch ein Stützrohr 45 gesichert, das entsprechend dem Bohrfortschritt in das Bohrloch nachgeschoben werden kann, um die Bohrlochwand abzustützen. Eine Abstützung der Bohrlochwand kann zweckmäßig sein, um zu verhindern, daß das im Rohrloch rückgespülte Fluid das Bohrloch ausspült.

Die Bohrvorrichtung arbeitet wie folgt:

Zunächst wird mit eingezogener Kellystange 16 gemäß Fig. 3 gearbeitet, wobei das Teleskoprohr 18 vollständig in das Außenrohr 17 eingezogen ist. Dabei befindet sich das Rohr 36 zwischen den Rohren 17 und 18. Die Rohre 17 und 18 sind in dieser Stellung relativ zueinander gegen Axialverschiebung verriegelt. Der Antriebskopf 15 greift außen an dem Außenrohr 17 an und dreht dieses, wodurch das Teleskoprohr 18 und das Werkzeug 22 mitgedreht werden. Der Schlitten 14 wird entlang des Bohrmasts 10 nach unten bewegt und drückt dabei mit dem Antriebskopf 15 die Kellystange 16 drehend vor. Wenn der Schlitten 14 sich zum unteren Ende des Bohrmasts 10 bewegt hat, wird über die Betätigung einer Seilwinde das Seil 40 abgespult. Hierdurch kann das Teleskopf-Rohr 18 entsprechend der vom Vortrieb des Werkzeugs vorgegebenen Absenkgeschwindigkeit aus dem Außenrohr 17 ausgefahren werden.

Das Bohren kann als Spülbohren durchgeführt werden. Dabei wird über die Druckleitung 33 Spülmedium (Luft oder Flüssigkeit) zugeführt. Dieses Spülmedium gelangt durch den Drehkopf 30 und das Rohr 25 zum Bohrwerkzeug 22. Es tritt an der Bohrkrone 24 aus und spült das Bohrgut im Bohrloch 44 hoch.

Ferner ist es möglich, einen Schlagbohrbetrieb durchzuführen, indem der Tieflochhammer 22 betätigt wird. Der Tieflochhammer wird von dem unter Druck zugeführten Medium angetrieben, um Schläge auf die Bohrkrone 24 auszuüben. Dadurch kann felsiges Gestein 46 zertrümmert werden.

Anstelle des in den Zeichnungen dargestellten Bohrwerkzeugs 22 können auch andere Bohrwerkzeuge benutzt werden, die ein Druck- oder Spülmedium benötigen.

Bei dem beschriebenen Ausführungsbeispiel ist die Drehsicherungsvorrichtung 36 an dem Schlitten 14 befestigt und sie hat eine konstante Länge. Alternativ besteht auch die Möglichkeit, die Drehsicherungsvorrichtung teleskopierbar zu machen, so daß sie sich an die Ausfahrlänge des Teleskoprohrs 18 anpaßt bzw. dem Teleskoprohr folgt. In diesem Fall kann die Drehsicherungsvorrichtung am Bohrmast 10 befestigt sein.

## Patentansprüche

1. Bohrvorrichtung mit einer teleskopierbaren Kellystange (16), die ein Außenrohr (17) und mindestens ein darin geführtes und verriegelbares Teleskoprohr (18) aufweist, wobei am vorderen Ende des innersten Teleskoprohrs (18) ein Werkzeug (22) montierbar ist, und mit einem Bohrmast (10), an dem ein Schlitten (14) verfahrbar ist, welcher einen Antriebskopf (15) zum Drehen des Außenrohres (17) der Kellystange (16) aufweist,
**dadurch gekennzeichnet,**
daß in der Kellystange (16) ein Drehkopf (30) vorgesehen ist, der einen mit mindestens einer Druckleitung (33) verbundenen Stator (31) und einen mit dem vorderen Ende des innersten Teleskoprohrs (18) verbundenen Rotor (32) aufweist, und daß eine in das Außenrohr (17) hineinragende Drehsicherungsvorrichtung (36) sich bis zu dem Stator (31) erstreckt und diesen gegen Mitdrehen mit der Kellystange (16) sichert.

2. Bohrvorrichtung nach Anspruch 1, dadurch gekennzeichnet, daß an dem Drehkopf (30) ein Zugorgan (40) zum Hochziehen des innersten Teleskoprohres (18) der Kellystange (16) angreift.

3. Bohrvorrichtung nach Anspruch 1 oder 2, dadurch gekennzeichnet, daß die Drehsicherungsvorrichtung (36) aus einem Rohr besteht, das durch den Antriebskopf (15) hindurchgeht und oberhalb des Antriebskopfes drehfest gehalten ist.

4. Bohrvorrichtung nach einem der Ansprüche 1 bis 3, dadurch gekennzeichnet, daß die Druckleitung (33) eine flexible Schlauchleitung ist, die über eine am Bohrmast (10) gelagerte Rolle (34) geführt und in Längsrichtung nachgiebig vorgespannt ist.

5. Bohrvorrichtung nach einem der Ansprüche 1 bis 4, dadurch gekennzeichnet, daß der Rotor (32) des Drehkopfes (30) an mindestens einen Kanal (26) angeschlossen ist, der sich durch das innerste Teleskoprohr (18) bis zu dessen vorderem Ende erstreckt.

6. Bohrvorrichtung nach Anspruch 5, dadurch gekennzeichnet, daß der Kanal (26) in einem Rohr (25) verläuft, welches am vorderen Ende des innersten Teleskoprohrs (18) mit einer dieses Teleskoprohr abschließenden Bodenplatte (19) verbunden ist.

7. Bohrvorrichtung nach Anspruch 6, dadurch gekennzeichnet, daß die Bodenplatte (19) ein abstehendes Übergangsstück (20) für die Anbringung eines Werkzeugs (22) aufweist, wobei das Übergangsstück (20) mindestens eine Bohrung für die Zufuhr von Druckmedium zu dem Werkzeug (22) aufweist.

8. Bohrvorrichtung nach einem der Ansprüche 1 bis 7, dadurch gekennzeichnet, daß die Drehsicherungsvorrichtung (36) teleskopierbar ist.

9. Bohrvorrichtung nach einem der Ansprüche 1 bis 7, dadurch gekennzeichnet, daß die Drehsicherungsvorrichtung (36) starr ist, und daß der Stator (31) des Drehkopfs (30) längs der Drehsicherungsvorrichtung gleitet.

10. Kellystange zur Verwendung in einer Bohrvorrichtung nach einem der vorhergehenden Ansprüche, mit einem Außenrohr (17) und mindestens einem darin geführten und verriegelbaren Teleskoprohr (18), dadurch gekennzeichnet, daß das innerste Teleskoprohr (18) einen Kanal (26) umgibt, an dessen oberem Ende der Rotor montierbar ist.

## Claims

1. A drilling device, comprising a telescopable Kellybar (16) including an outer tube (17) and at least one telescope tube (18) guided and lockable therein, a tool (22) being mountable to the front end of the innermost telescope tube (18), and comprising a drilling mast (10) on which a carriage (14) is displaceable, which comprises a drive head (15) for rotating the outer tube (17) of the Kellybar (16), wherein a rotating head (30) is provided in the Kellybar (16), which comprises a stator (31) connected to at least one pressure line (33) and a rotor (32) connected to the front end of the innermost telescope tube (18), and a rotation protecting means (36) projecting into the outer tube (17) extends to the stator (31) and protects it against co-rotation with the Kellybar (16).

2. The drilling device according to claim 1, comprising a traction element (40) engaging at the rotating head (30) for pulling up the innermost telescope tube (18) of the Kellybar (16).

3. The drilling device according to claim 1 or 2, wherein the rotation protecting means (36) consists of a tube passing through the drive head (15) and being held so as to be secured against rotation above the drive head.

4. The drilling device according to one of claims 1 to 3, wherein the pressure line (33) is a flexible hose line which is led over a roll (34) supported on the drilling mast (10) and is resiliently biased in its longitudinal direction.

5. The drilling device according to one of claims 1 to 4, wherein the rotor (32) of the rotating head (30) is connected to at least one channel (26) extending through the innermost telescope tube (18) to the lower end thereof.

6. The drilling device according to claim 5, wherein the channel (26) extends in a tube (25) being connected, at the lower end of the innermost telescope tube (18), to a bottom plate (19) closing this telescope tube.

7. The drilling device according to claim 6, wherein the bottom plate (19) comprises a projecting transition piece (20) for mounting a tool (22), the transition piece (20) having at least one bore to supply pressure medium to the tool (22).

8. The drilling device according to one of claims 1 to 7, wherein the rotation protecting means (36) is a telescopable tubing.

9. The drilling device according to one of claims 1 to 7, wherein the rotation protecting means (36) is a rigid tube, and the stator (31) of the rotating head (30) slides along the rotation protecting means.

10. A Kellybar for use in a drilling device according to one of the preceding claims, comprising an outer tube (17) and at least one telescope tube (18) guided and lockable therein, said innermost telescope tube (18) surrounding a channel (26) to the upper end of which the rotor is mountable.

## Revendications

1. Installation de forage équipée d'une tige carrée (16) télescopique qui présente un tube extérieur (17) et au moins un tube télescopique (18) guidé à l'intérieur et verrouillable, un outil (22) pouvant être monté sur l'extrémité avant du tube télescopique (18) le plus intérieur, et qui est équipée d'un mât de forage (10) sur lequel un chariot (14) peut être déplacé, lequel présente une tête d'entraînement (15) pour faire tourner le tube extérieur (17) de la tige carrée (16), caractérisée en ce que, dans la tige carrée (16), est ménagée une tête rotative (30), qui présente un stator (31) relié à au moins une conduite sous pression (33) et un rotor (32) relié à l'extrémité avant du tube télescopique (18) le plus intérieur, et en ce qu'un dispositif de blocage de rotation (36) dépassant dans le tube extérieur (17) s'étend jusqu'au stator (31) et protège celui-ci contre un entraînement par rotation avec la tige carrée (16).

2. Installation de forage selon la revendication 1, caractérisée en ce qu'un organe de traction (40) est appliqué sur la tête rotative (30) pour relever le tube télescopique (18) le plus intérieur de la tige carrée (16).

3. Installation de forage selon la revendication 1 ou 2, caractérisée en ce que le dispositif de blocage de rotation (36) comprend un tube qui passe à travers la tête d'entraînement (15) et est maintenu au-dessus de la tête d'entraînement de manière à s'opposer à la rotation.

4. Installation de forage selon l'une des revendications 1 à 3, caractérisée en ce que la conduite sous pression (33) est une conduite en tuyau souple flexible qui est guidée par une poulie (34) logée sur le mât de forage (10) et est pré-tendue de façon souple dans le sens longitudinal.

5. Installation de forage selon l'une des revendications 1 à 4, caractérisée en ce que le rotor (32) de la tête rotative (30) est raccordé à au moins un canal (26), qui s'étend à travers le tube télescopique (18) le plus intérieur jusqu'à son extrémité avant.

6. Installation de forage selon la revendication 5, caractérisée en ce que le canal (26) court dans un tube (25) qui est relié à l'extrémité avant du tube télescopique (18) le plus intérieur au moyen d'une plaque de base (19) terminant ce tube télescopique.

7. Installation de forage selon la revendication 6, caractérisée en ce que la plaque de base (19) présente un adaptateur (20) faisant saillie pour la mise en place d'un outil (22), l'adaptateur (20) présentant au moins un alésage pour l'arrivée de l'agent sous pression à l'outil (22).

8. Installation de forage selon l'une des revendications 1 à 7, caractérisée en ce que le dispositif de blocage de rotation (36) est télescopique.

9. Installation de forage selon l'une des revendications 1 à 7, caractérisée en ce que le dispositif de blocage de rotation (36) est rigide, et en ce que le stator (31) de la tête rotative (30) glisse le long du dispositif de blocage de rotation.

10. Tige carrée pour utilisation dans une installation de forage selon l'une des revendications précédentes, équipée d'un tube extérieur (17) et d'au moins un tube télescopique (18) guidé à l'intérieur et verrouillable, caractérisée en ce que le tube télescopique (18) le plus intérieur entoure un canal (26) sur l'extrémité supérieure duquel le rotor peut être monté.
